# EUROPÄISCHE PATENTSCHRIFT

(11) **EP 0 524 368 B1**
(45) Veröffentlichungstag und Bekanntmachung des Hinweises auf die Patenterteilung: **25.01.1995**
(21) Anmeldenummer: 92102167.1
(22) Anmeldetag: 10.02.1992
(51) Int. Cl.: F27B 17/00, C21D 1/773, F27D 19/00, F27B 5/16

(54) **Vorrichtung zur selbsttätigen Überwachung und zur Steuerung eines Vakuum-Wärmebehandlungsofens**
Automatic apparatus for monitoring and control of a vacuum thermal treatment furnace
Dispositif automatique de surveillance et de contrôle d'un four de traitement thermique sous vide

(30) Priorität: 27.06.1991 DE 4121277
(43) Veröffentlichungstag der Anmeldung: 27.01.1993
(73) Patentinhaber: Leybold Durferrit GmbH, D-50968 Köln (DE)
(72) Erfinder: Preisser, Friedrich, Dr., W-6470 Büdingen (DE); Minarski, Peter, Dr., W-6458 Rodenbach (DE); Heilmann, Paul, W-6457 Maintal 2 (DE)

(56) Entgegenhaltungen:
- EP-A- 0 355 520
- DE-C- 3 910 234
- FR-A- 2 595 801
- US-A- 4 191 598

## Beschreibung

Die Erfindung betrifft eine Vorrichtung zur selbständigen Überwachung der Betriebssicherheit und zur Steuerung des Prozeßablaufs bei einem Vakuum-Wärmebehandlungsofen, insbesondere bei einem mit Wasserstoffgas als Kühlgas unter Überdruck betriebenen Ofen zum Härten metallischer Werkstücke, mit einem die Heizkammer zur Aufnahme der Werkstück-Charge umschließenden, an eine Vakuumpumpe angeschlossenen Gehäuse, mit in die Heizkammer einmündenden Gaseinlaß und Gasauslaßöffnungen, einer Motor-Gebläse-Einheit, deren Gebläserad das Kühlgas umwälzt, einem Kühlgasvorratsbehälter, einem Heizaggregat und mit einem Wärmetauscher im Kühlgaskreislauf.

Industrieöfen dieser Art sind aus der DE-PS 2844843 bekannt. Sie werden insbesondere benutzt, um Teile aus Schnellarbeitsstählen und anderen Werkzeugstählen härten zu können. Sie sind aber auch für andere Wärmebehandlungen geeignet, beispielsweise zum Blankglühen. Ein solcher Ofen besteht aus einem hohlzylindrischen Stahlgehäuse mit einer zu öffnenden Fronttür, die den Zugang zur Heizkammer ermöglicht. Die Heizkammer ist aus einem Stahlmantel gefertigt, der mit einer Wärmeisolierung ausgekleidet ist. Am Boden und an der Decke ist die Heizkammer mit einer großen Gasdurchtrittsöffnung versehen. Diese Öffnungen sind während der Heiz- und Halteperiode durch isolierte Sperrschieber verschlossen. Beim Abkühlvorgang wird die in der Heizkammer befindliche Charge von kaltem Gas umströmt, welches durch die Heizkammer hindurch umgewälzt wird. Die Umwälzgeschwindigkeit und die Stärke der Rückkühlung des Gases ist dabei allein einstellbar durch die Auslegung der zum Ofen zugehörigen Wärmeaustauscher und Gebläse.

Bekannt ist eine Vorrichtung zum Fluten der Vakuumkammer eines Härteofens zum Zwecke des Aufkohlens von Werkstükken mit einem hierfür geeigneten Gas, z.B. Methan (US 4,191,598). Die bekannte Vorrichtung besteht aus mehreren in die mit einer Heizeinrichtung versehenen Kammer einmündenden Leitungen zum Zuführen des Prozeßgases, einer die Vakuumpumpe mit der Prozeßkammer verbindenden Saugleitung und einer Niederdruckleitung mit einer in diese eingeschalteten Umwälzpumpe, einem Wärmetauscher, einer Durchflußmeßeinrichtung und einem Gasanalysator. Nach dem Einführen der Charge in die Prozeßkammer, wird diese zunächst evakuiert. Nach der Erzeugung des Vakuums wird die Charge aufgeheizt um anschließend mit dem Gas zum Aufkohlen gespült zu werden, wozu das Gas umgewälzt und dabei durch Wärmetauscher gefördert wird. Nach Beendigung des Aufkohlens wird das Gas abgepumpt und die Kammer mit Umgebungsluft geflutet. Für das Abschrecken von Werkstücken zum Zwecke des Härtens eignet sich die bekannte Vorrichtung nicht, da zum Einspeisen von zum Abschrecken geeigneter Gas (z.B. Wasserstoffgas) alle hierzu notwendigen Sicherheitseinrichtung fehlen.
Eine hohe Gasgeschwindigkeit ist die Voraussetzung, um eine schnelle Abkühlung der Charge zu erreichen. Nur mit einer ausreichend schnellen Wärmeabführung ist die Durchführung beispielsweise einer Härtung möglich. Es besteht daher die Forderung, zwecks Erzielung einer schnellen Kühlung der Charge, das in die Heizkammer eingeblasene Abschreckgas mit hoher Geschwindigkeit umzuwälzen.

Das Härten von Stählen erfordert eine Abkühlung der Werkstücke von der Austenitisierungstemperatur (900°C) auf Raumtemperatur mit definierten Abkühlraten. Je nach Stahlsorte ist eine Wärmeabfuhr nötig, die nur durch bestimmte Umgebungsmedien erreicht werden kann. Die höchsten Abkühlraten werden mit Flüssigkeiten erzielt. Gase haben eine niedrigere Wärmeleitfähigkeit. Durch Steigerung des Gasdrucks und der Umwälzleistung ist eine Erhöhung der Wärmeabfuhr bis in den Bereich von Flüssigkeiten erreichbar. Nachteil der Flüssigkeitsabschreckung ist die ungeregelte Abschreckung, die Kontamination der Oberfläche mit Zersetzungsprodukten, die ein aufwendiges Reinigen nach sich ziehen, sowie die aufwendige Anlagentechnik, wenn die Werkstücke im Vakuum geglüht werden müssen.

Die Gasabschreckung wird üblicherweise mit N₂ durchgeführt, das außer Helium und Wasserstoff die beste Wärmeabfuhr bewirkt. Die Druckerhöhung ist bei Verwendung von Stickstoff bis 10 bar möglich. Mit Helium ist eine weitere Steigerung auf 20 bar möglich. Allerdings wird bei Verwendung dieser inerten Gase auch die Verunreinigung im Ofen auf das Vielfache des Druckes erhöht. Eine weitere Steigerung der Abkühlgeschwindigkeit im Gas ist nur durch Verwendung von H₂ als Wärmeübertragungsmedium möglich, da Wasserstoff die höchste Wärmeleitfähigkeit aller Gase aufweist und außerdem wegen seiner geringen Dichte mit geringer Leistung umgewälzt werden kann. Hiermit wären alle Werkstücke, die bisher in Flüssigkeiten abgeschreckt werden, im Gas abschreckbar. Ein weiterer gravierender Vorteil ist die Möglichkeit, diese Abschreckung geregelt durchzuführen, was in Flüssigkeiten wegen des Leidenfrost-Effekts nicht möglich ist.
Trotz dieser offensichtlichen Vorteile ist eine Wasserstoffabschreckung im Hochdruck bisher nicht realisiert worden, da die Verwendung von Wasserstoff bei hohem Druck ein erhebliches Sicherheitsrisiko darstellt.
Aufgabe der vorliegenden Erfindung ist es deshalb, durch eine sinnvolle Verknüpfung bekannter Anlagenelemente eine sichere Prozeßführung zu ermöglichen und einen Verfahrensablauf bzw. ein Flußdiagramm anzugeben, nach dem diese Wasserstoffabschreckung durchführbar ist. Die Abfolge der einzelnen Schritte soll so gewählt sein, daß zu keinem Zeitpunkt des Prozesses ein explosionsfähiges Gemisch in der Anlage entstehen kann, sowie daß bei Ausfall einzelner Komponenten die Entstehung eines Sicherheitsrisikos sicher vermieden werden kann.

Diese Aufgabe wird erfindungsgemäß dadurch gelöst, daß ein den Druck im Gehäuse des Ofens messender Druckfühler und mindestens ein in der unmittelbaren Umgebung des Ofens angeordneter Gas-Sensor vorgesetzt sind, die in Verbindung mit einer Auswerteeinheit bei nicht Erreichen eines vorherbestimmten Gehäuseinnendrucks und einer gleichzeitig sich einstellenden Gaskonzentration in der Ofenumgebung ein Sicherheitsprogramm einleiten, wodurch ein sofortiges Schließen des Kühlgaseinlaßventils, ein Öffnen des Gasauslaßventils und ein Öffnen eines Spülgaseinlaßventils bewirkt, das in eine Leitung eingeschaltet ist, die einen Spülgasvorratsbehälter mit dem Innenraum des Ofengehäuses verbindet und so schließlich in Abhängigkeit der von einem in eine Zweigleitung zur Gasauslaßleitung eingeschaltetem Gas-Sensor registrierten Kühlgaskonzentration am Gasauslaßventil der Druckausgleich von Gehäuseinnenraum und Ofenumgebung herbeigeführt wird.

Vorzugsweise sind hierfür in die vom Gehäuse des Vakuum-Wärmebehandlungsofens zur Vakuumpumpe führende Saugleitung ein Evakuierventil und mindestens ein Gas-Sensor eingeschaltet, wobei ein erster Druckfühler der den Druck im Innenraum des Gehäuses und ein zweiter Druckfühler, der den Druck in der Kühlgaseinlaßleitung ermittelt, vorgesehen sind und mindestens ein in unmittelbarer Nähe des Vakuum-Wärmebehandlungsofen ein die Ofenumgebung prüfender Gas-Sensor und ein in die Kühlgasauslaßleitung eingeschalteter Gas-Sensor, wobei nach dem Schließen des Evakuierventils zu Beginn des Abschreckvorgangs eine erste Messung der beiden Druckfühler für den Druck im Innenraum des Gehäuses und für den Druck in der Kühlgaseinlaßleitung entweder den Abbruch des Abschreckvorgangs oder aber das Öffnen des Kühlgas-Einlaßventils bewirkt, bis der Druck im Gehäuse einen Sollwert (z.B. p=20 bar) erreicht hat, der vom ersten Druckfühler sensiert wird, oder aber zum Abbruch des laufenden Abschreckvorgangs führt, wenn der Gas-Sensor für die Gaskonzentration in der Umgebung einen vorgegebenen Wert (z.B. H₂ > 2%) verfehlt, und daß schließlich nach dem Schließen des Kühlgas-Einlaßventils und einer zulässigen Gaskonzentration (z.B. H₂ > 2%) in der Ofenumgebung der Abschreckvorgang beendet wird und nach Druckentlastung des Gehäuses durch Öffnen des Kühlgasauslaßventils ein Befüllen des Gehäuses mit Spülgas (z.B. N₂) durch Öffnen des Spülgaseinlaßventils erfolgt, bis die vom Gas-Sensor überwachte Kühlgaskonzentration am Gasauslaß unkritisch geworden ist (z.B. H₂ Gehalt < 1) .

Mit Vorteil wirkt ein zwischen Vakuumpumpe und Gehäuse in die Saugleitung eingeschaltetes Evakuierventil gleichzeitig mit einem in die Kühlgaseinlaßleitung eingeschalteten Kühlgasauslaßventil und einem ersten Druckfühler der den Druck im Innenraum des Gehäuses mißt zusammen und bewirkt bei geschlossenem Evakuierventil bei einem vorgegebenen Gehäusedruck und gleichzeitig geschlossenem Kühlgaseinlaßventil das Signal zur Abschaltung des Heizaggregats mit anschließendem Öffnen des Kühlgaseinlaßventils und ermöglicht in Abhängigkeit des Druckanstiegs im Gehäuse und/oder des Druckabfalls in der Zuleitung die Sicherheitsspülung des Gehäuses mit Spülgas und den anschließenden Druckausgleich des Gehäuses, wobei bei geöffnetem Kühlgaseinlaßventil über den Druckfühler nach Erreichen eines vorbestimmten Kühlgas-Anfangsdrucks die Einschaltung des Gebläses zur Kühlgas-Umwälzung erfolgt, wobei der Fühler für den Gehäuseinnendruck nur bei Erreichen eines vorbestimmten Arbeitsdrucks im Gehäuse die Kühlgas-Umwälzung bis zur gewünschten Abschrecktemperatur in Gang hält und bei einem über einen Sensor ermittelten Anstieg der Kühlgas-Konzentration in der Umgebung des Wärmebehandlungsofens auf einen vorbestimmten Wert ein Sicherheitsprogramm einschaltet, das mit dem Schließen des Kühlgaseinlaßventils und dem Öffnen des Gasauslaßventils beginnt und über ein anschließendes vollständiges Fluten des Gehäuses mit Spülgas fortläuft bis der Gehalt an Kühlgas im Bereich des Gasauslaßventils auf einen zulässigen Wert abgesunken ist, was dann zum Schließen des Spülgasventils bei anschließendem Druckausgleich mit Spülgas bis auf Atmosphärendruck führt und schließlich nach einer Überprüfung der Kühlgaskonzentration am Gasauslaß mit Hilfe des in die Zweigleitung eingeschalteten Gas-Sensors auf einen vorbestimmten Wert zum Druckausgleich zwischen dem Innenraum des Gehäuses und der Umgebungsluft führt.

Weitere Merkmale und Einzelheiten der Erfindung sind in den Patentansprüchen näher beschrieben und gekennzeichnet.

Die Erfindung läßt die verschiedensten Ausführungsmöglichkeiten zu; eine davon ist in den anhängenden Zeichnungen näher dargestellt und zwar zeigen:
- Fig.1: den Schnitt durch den Vakuum-Wärmebehandlungsofen und die mit diesem verbundenen Aggregate, stark vereinfacht und rein schematisch,
- Fig.2: ein Flußdiagramm des Abschreckvorgangs und
- Fig. 3: ein Flußdiagramm des Sicherheitsprogramms

Der Vakuum-Wärmebehandlungsofen besteht im wesentlichen aus einem hohlzylindrischen Gehäuse 4, dessen eine Stirnwand von einem Deckel 3 verschließbar ist, einem an der anderen Stirnwand des Gehäuses 4 angeordnetem Gebläsemotor 12 mit Gebläserad 13, einer im Gehäuseinneren angeordneten hohlzylindrischen Chargenkammer 2 mit einem in diese einsetzbaren Chargenkorb 1 in den wiederum die zu behandelnden Werkstücke 5 einlegbar sind, mehreren sich bis in die unmittelbare Nachbarschaft des Chargenkorbs 1 erstreckenden, parallel zu Gehäuselängsachse ausgerichteten Heizrohren 15, 15a,..., einem zwischen dem Gebläsemotor 12 und dem Chargenkorb 1 im Innenraum des Gehäuses 4 vorgesehenen Gebläsegehäuse 27 und einem im Ringraum zwischen der Innenwand des Gehäuses 4 und der Außenwand der Chargenkammer 2 untergebrachten, aus einer von einem Kältemittel durchströmten Rohrschlange bestehenden, Wärmetauscher 16.
Der Wärmebehandlungsofen ist über eine Saugleitung 17 an eine Vakuumpumpe 8 angeschlossen, deren Absaugstutzen 23 in den Kamin 22a einmündet, wobei die Saugleitung 17 durch ein Evakuierventil 18 absperrbar ist. Die Saugleitung 17 steht mit dem Gasauslaß 11 in Verbindung der über ein Gasauslaßventil 28 absperrbar ist und der in den Kamin 22 einmündet. In das hohlzylindrische Gehäuse 4 münden die Einlaßleitungen 9, 10 ein, die mit den Gasbehältern 14, 29 verbunden sind und in die Ventile 25, 30 eingeschaltet, über die die beiden Leitungen 9, 10 absperrbar sind. Sowohl die Saugleitung 17, als auch die Gasauslaßleitung 11 stehen über Zweigleitungen 31. 32 mit elektrischen Prüf- und Auswerteeinheiten bzw. deren Gas-Sensoren 24, 42, 45 in Verbindung über die die jeweiligen Gaskonzentrationen in den beiden Leitungen 11 und 17 ermittelt werden können und zu entsprechenden elektrischen Steuerimpulsen bzw. Steuersignalen verarbeitet werden können, die in einer zentralen Steuereinheit bzw. einem Rechner 41 mit einem vorgeprägten Programm verglichen werden können.
Es sei noch erwähnt, daß in diese beiden Zweigleitungen jeweils noch ein Durchflußwächter 33, 34, ein Prüfgashahn 35, 36 und ein Membranfilter 37, 38 eingeschaltet sind über die die Auswerteeinheiten 24, 42 bzw. weitere zu diesen Auswerteeinheiten 24, 42 in Reihe geschaltete Auswerteeinheiten 39, ... die gegenüber anderen Gasarten (wie beispielsweise Sauerstoff) sensibel sind, auf den Verfahrensablauf genau einstellbar sind.
Um den Innendruck des hohlzylindrischen Gehäuses 4 messen zu können ist das Gehäuse 4 über eine Prüfleitung 40 mit einem Druckfühler 19 verbunden. Schließlich ist ein Gassensor 21 in der unmittelbaren Nähe des Gehäuses 4 angeordnet über den die Kühlgaskonzentration in der Ofen-Umgebung geprüft werden kann, die dann über die zentrale Auswerteeinheit 41 zu entsprechenden elektrischen Signalen verarbeitbar ist.

Der vorstehend beschriebene Vakuum-Wärmebehandlungsofen eignet sich insbesondere zum Härten von Werkstücken 5 aus Stahl in einer Wasserstoffatmosphäre von beispielsweise 40 bar Druck. Um die beim Umgang mit Wasserstoff notwendige Betriebssicherheit zu gewährleisten ist der in Fig. 2 dargestellte Verfahrensablauf vorgesehen, wobei die einzelnen Verfahrensschritte jeweils automatisch erfolgen und zwar in Abhängigkeit der von den Gas-Sensoren 21, 24, 39 bzw. den Druckfühlern 19, 20 ermittelten Werten.

Wie das Flußdiagramm gemäß Fig. 2 zeigt beginnt der eigentliche Abschreck-Prozeß (Härtevorgang) mit dem Schließen des Evakuierventils 18 und nach dem Aufheizen der Charge 7 mit Hilfe der Heizaggregate 15, 15a, ..., nachdem sich im Gehäuse 4 ein vorbestimmter Unterdruck eingestellt hat. Es ist klar, daß während dieser Phase auch die Ventile 28, 25 und 30 geschlossen sein müssen. Nach dem Schließen des Evakuierventils 18 wird zunächst geprüft, ob die Kühlgasleitung 10 dicht ist, d.h. der Druck am Druckfühler 20 muß konstant bleiben; gleichzeitig darf auch der Druck im Gehäuse 4 den vorbestimmten Wert (dp < x mbar) nicht überschritten haben. Nur wenn beide Bedingungen erfüllt sind, wird über die nur schematisch dargestellte Zentral-Einheit 41 der Heiz-Strom abgeschaltet und der Abschreck-Prozeß durch Öffnen des Kühlgas-Einlaßventils 25 gestartet. Nach Erreichen des vorbestimmten Drucks p > 800 mbar wird der Gebläsemotor 12 gestartet und ein Umlauf des Kühlgases in Pfeilrichtung durch das Gehäuse 4 bzw. dem Gebläsegehäuse 27, der Charge 7, den Heizrohren 15, 15a, .... und dem Wärmetauscher 16 der von aus mit kaltem Wasser durchströmten Rohren gebildet ist, bewirkt. Gleichzeitig wird der Druck im Gehäuse 4 bis auf z.B. p = 20 bar (oder auch auf vorgegebene 40 bar) gesteigert und die Gaskonzentration in der Umgebung des Ofens mit Hilfe des Gas-Sensors 21 überwacht. Nach Erreichen des Gehäusedrucks p = 20 bar wird das Kühlgaseinlaßventil 25 geschlossen und die Charge durch Umwälzen des Kühlgases abgekühlt.
Nach dem Abkühlen wird der Gebläsemotor 12 abgeschaltet und anschließend das Gasauslaßventil 28 geöffnet, um das Gas über den Gasauslaß 11 in den Kamin 22 abzuleiten, der im übrigen während des gesamten Prozeßablaufs vom Spülgas (bevorzugt von N₂) durchspült wird um sicher zu stellen, daß sich zu keinem Zeitpunkt in ihm ein kritisches Gemisch aus O₂ und H₂ bilden kann. Sobald der Druck im Innenraum des Gehäuses 4 auf p > = 2 bar abgesunken ist, wird das Spülgasventil 30 geöffnet, so daß das Spülgas (bevorzugt N₂) aus dem Vorratsbehälter 29 über den Gaseinlaß 9 in das Gehäuse 4 einströmen kann bis das Volumen N₂ > x V erreicht und die Gaskonzentration am Gasauslaß 11 < 1% ist und sich ein vollständiger Druckausgleich eingestellt hat.

Erfindungswesentlich ist nun die Zuordnung eines Sicherheitsprogramms, dessen Flußdiagramm in Fig. 3 näher dargestellt ist und durch daß in jeder Phase des Abschreckvorgangs sicher gestellt ist, daß bei Auftreten einer Leckage im Bereich des Ofens oder bei der Ansammlung eines explosionsfähigen Gasgemischs in Teilen der Anlage oder in der Umgebung des Ofens der Prozeß selbsttätig unterbrochen wird bzw. solange ausgesetzt wird, bis die Gefahrenstelle beseitigt ist bzw. sich aufgelöst hat.

Das in Fig. 3 dargestellte Sicherheitsprogramm startet automatisch wenn sich in der Umgebung des Ofens eine Kühlgaskonzentration H₂ > 2% angesammelt hat, sensiert durch den Gasfühler 21. Es beginnt mit dem sofortigen Schließen des Kühlgaseinlaßventils 25, dem Öffnen des Gasauslaßventils 28, dem Öffnen des Spülgaseinlaßventils 30. Das Spülgaseinlaßventil 30 bleibt dann solange geöffnet, bis das Gehäuse 4 des Ofens vollständig mit Spülgas N₂ gefüllt ist und die Kühlgaskonzentration am Gasauslaßventil 28 H₂ < 1% beträgt. Bei dem nun folgenden Druckausgleich mit dem Spülgas muß sich der Gehäusedruck auf p > p atm einstellen, damit das Gasauslaßventil 28 weiter geöffnet bleibt und die Kühlgaskonzentration auch am Gasauslaßventil 28 H₂-Gehalt < 1% ist.

Wie aus dem in Fig. 2 gezeigten Flußdiagramm ersichtlich ist wird nach dem Einführen der Charge bzw. des Chargenkorbs 1 in das Gehäuse 4, nach dem Schließen des Gehäuses 1, dem Abpumpen des Gehäuses 1 über die Leitung 17 und dem Aufheizen der Charge das Evakuierventil 18 automatisch auf ein Signal der Auswerteeinheit 41 hin geschlossen. Vorausgesetzt, daß der gewünschte Gehäusedruck erreicht ist und daß die H₂ Leitung 10 dicht ist wird nun das Heizaggregat 15a, 15b, ... abgeschaltet und die Motor-Gebläseeinheit 12, 13 eingeschaltet, dann das H₂-Ventil 25 geöffnet und H₂-Gas in das Gehäuse eingelassen; dabei wird der Druckanstieg im Gehäuse 4 mit Hilfe des Sensors 19 kontrolliert bis der Druck schließlich 20 bar erreicht hat. Das H₂-Ventil 25 wird nun geschlossen und der Abschreckvorgang beendet, vorausgesetzt, die H₂-Gaskonzentration in der Umgebung bleibt unter 2%; nun wird der Spülvorgang mit N₂-Gas eingeleitet und dann die Motor-Gebläseeinheit 12, 13 abgeschaltet und anschließend das Gasauslaßventil 18 geöffnet bis der Druck im Gehäuse 4 vollständig abgesunken ist, schließlich wird das N₂-Ventil 30 nochmals geöffnet bis der H₂-Gasgehalt im Kamin 22, 22a < 1% beträgt und der vollständige Druckausgleich mit der Umgebungsluft erreicht ist.

Das in Fig. 3 als Flußdiagramm dargestellte in der zentralen Auswerteeinheit 41 gespeicherte Sicherheitsprogramm beginnt mit dem Schließen des H₂-Ventils 25, dem Öffnen des Gasauslasses 28 und dem Öffnen des N₂-Ventils 30. Das N₂-Ventil 30 bleibt dann solange geöffnet, bis der H₂-Gehalt am Gasauslaß 11 vom Sensor 42 auf < 1% gemessen wird; sobald dieser Wert erreicht ist wird das N₂-Ventil 30 geschlossen und der Druckausgleich mit N₂ herbeigeführt (p > p atm); anschließend wird das Gasauslaßventil 28 geöffnet bis der H₂-Gasgehalt am Gasauslaß völlig unkritisch geworden ist und sich ein Druckausgleich mit der Umgebungsluft eingestellt hat.

### Bezugszeichenliste

1 Chargenkorb
2 Chargenkammer
3 Gehäusedecke
4 Gehäuse
5 Werkstück
6 Heizkammer
7 Werkstück-Charge
8 Pumpe
9 Gaseinlaß (N₂), Spülgaseinlaßleitung
10 Gaseinlß (H₂), Kühlgaseinlßlleitung
11 Gasauslaß, Gasauslaßleitung
12 Gebläsemotor
13 Gebläserad
14 Kühlgasvorratsbehälter
15,15a Heizaggregat, Heizrohr
16 Wärmetauscher
17 Saugleitung
18 Evakuierventil
19 erster Druckfühler
20 zweiter Druckfühler
21 Gas-Sensor
22, 22a Kamin
23 Absaugstutzen
24 Gas-Sensor
25 Kühlgaseinlaßventil
26
27 Gebläsegehäuse
28 Gasauslaßventil
29 Spülgasvorratsbehälter
30 Spülgaseinlaßventil
31 Zweigleitung
32 Zweigleitung
33 Durchflußwächter
34 Durchflußwächter
35 Prüfgashahn
36 Prüfgashahn
37 Membranfilter
38 Membranfilter
39 Auswerteeinheit
40 Prüfleitung
41 Auswerteeinheit, zentrale Auswerteeinheit
42 Gas-Sensor
43 Durchflußwächter
44 Durchflußwächter
45 Durchflußwächter

## Patentansprüche

1. Vorrichtung zur selbständigen Überwachung der Betriebssicherheit und zur Steuerung des Prozeßablaufs bei einem Vakuum-Wärmebehandlungsofen, insbesondere bei einem mit Wasserstoffgas als Kühlgas unter Überdruck betriebenen Ofen zum-Härten metallischer Werkstücke (5), mit einem die Heizkammer (6) zur Aufnahme der Werkstück-Charge (7) einschließenden, an eine Vakuumpumpe (8) angeschlossenen Gehäuse (4), mit in die Heizkammer (6) einmündenden Gaseinlaß- (9,10) und Gasauslaßöffnungen (11), einer Motor-Gebläse-Einheit (12,13) deren Gebläserad (13) das Kühlgas umwälzt, einem Kühlgasvorratsbehälter (14), einem Heizaggregat (15,15a,...) und mit einem Wärmetauscher (16) im Kühlgaskreislauf, **dadurch gekennzeichnet**, daß ein den Druck im Gehäuse (4) des Ofens messender Druckfühler (19) und mindestens ein in der unmittelbaren Umgebung des Ofens angeordneter Gas-Sensor (21) vorgesehen sind, die jeweils in Verbindung mit einer Auswerteeinheit (41) bei nicht Erreichen eines vorbestimmten Drucks im Innenraum des Gehäuses (4) und einer sich gleichzeitig einstellenden Gaskonzentration in der Ofen-Umgebung ein Sicherheitsprogramm einleiten, das ein sofortiges Schließen des Kühlgaseinlaßventils (25), ein Öffnen des Gasauslaßventils (28) und ein Öffnen eines Spülgaseinlaßventils (30) bewirkt, das in eine Leitung (9) eingeschaltet ist, die einen Spülgasvorratsbehälter (29) mit dem Innenraum des Ofengehäuses (4) verbindet und so schließlich in Abhängigkeit der von einem in eine Zweigleitung (32) zur Gasauslaßleitung (11) eingeschalteten Gas-Sensor (42) registrierten Kühlgaskonzentration am Gasauslaßventil (28) den Druckausgleich von Gehäuseinnenraum und Ofenumgebung herbeiführt.

2. Vorrichtung nach Anspruch 1, **dadurch gekennzeichnet**, daß in die vom Gehäuse (4) des Vakuum-Wärmebehandlungsofens zur Vakuumpumpe (8) führende Saugleitung (17) ein Evakuierventil (18) und mindestens ein Gas-Sensor (24,39) eingeschaltet sind und das ein erster Druckfühler (19) der den Druck im Innenraum des Gehäuses (4) und ein zweiter Druckfühler (20) der den Druck in der Kühlgaseinlaßleitung (10) ermittelt vorgesehen sind und daß mindestens ein in unmittelbarer Nähe des Vakuum-Wärmebehandlungsofens ein die Ofenumgebung prüfender Gas-Sensor (21) und ein in die Kühlgasauslaßleitung (11) eingeschalteter Gas-Sensor (42) angeordnet sind, und daß nach dem Schließen des Evakuierventils (18) zu Beginn des Abschreckvorgangs eine erste Messung der beiden Druckfühler (19 bzw. 20) für den Druck im Innenraum des Gehäuses (4) und für den Druck in der Kühlgaseinlaßleitung (10) entweder den Abbruch des Abschreckvorgangs oder aber das Öffnen des Kühlgaseinlaßventils (25) bewirkt, bis der Druck im Gehäuse (4) einen Sollwert erreicht hat der vom ersten Druckfühler (19) sensiert wird, oder aber zum Abbruch des laufenden Abschreckvorgangs führt, wenn der GasSensor (21) für die Gaskonzentration in der Umgebung einen vorgegebenen Wert verfehlt, und daß schließlich nach dem Schließen des Kühlgaseinlaßventils (25) und einer zulässigen Gaskonzentration in der Ofenumgebung der Abschreckvorgang beendet wird und nach Druckentlastung des Gehäuses (4) durch Öffnen des Kühlgasauslaßventils (28) ein Befüllen des Gehäuses (4) durch Öffnen des Spülgaseinlaßventils (30) mit Spülgas erfolgt, bis die vom Gas-Sensor (42) überwachte Kühlgaskonzentration in der Gasauslaßleitung (11) unkritisch geworden ist.

3. Vorrichtung nach den Ansprüchen 1 oder 2, **dadurch gekennzeichnet**, daß ein zwischen Vakuumpumpe (8) und Gehäuse (4) in die Saugleitung (17) eingeschaltetes Evakuierventil (18) gleichzeitig mit einem in die Kühlgaseinlaßleitung (10) eingeschalteten Kühlgasauslaßventil (25) und einem ersten Druckfühler (19) der den Druck im Innenraum des Gehäuses (4) mißt zusammenwirkt und bei geschlossenem Evakuierventil (18) bei einem vorgegebenem Gehäusedruck und gleichzeitig geschlossenem Kühlgaseinlaßventil (25) das Signal zur Abschaltung des Heizaggregats (15, 15a, ...) mit anschließendem Öffnen des Kühlgaseinlaßventils (25) bewirkt wird und in Abhängigkeit des Druckanstiegs im Gehäuse (4) und/oder Druckabfalls in der Zuleitung (10) die Sicherheitsspülung des Gehäuses (4) mit Spülgas (N₂) und den anschließenden Druckausgleich des Gehäuses (4) ermöglicht wird, wobei bei geöffnetem Kühlgaseinlaßventil (25) über den Druckfühler (19) nach Erreichen eines vorbestimmten Kühlgas-Anfangsdrucks die Einschaltung der Motor-Gebläse-Einheit (12,13) zur Kühlgasumwälzung erfolgt, wobei der Fühler (19) für den Gehäuseinnendruck nur bei Erreichen eines vorbestimmten Arbeitsdrucks im Gehäuse (4) die Kühlgasumwälzung bis zur gewünschten Abschrecktemperatur in Gang hält und bei einem über einen Sensor (21) ermittelten Anstieg der Kühlgaskonzentration in der Umgebung des Wärmebehandlungsofens auf einen vorbestimmten Wert ein Sicherheitsprogramm einschaltet, das mit dem Schließen des Kühlgaseinlaßventils (25) und dem Öffnen des Gasauslaßventils (28) beginnt und über ein anschließendes vollständiges Fluten des Gehäuses (4) mit Spülgas fortläuft bis der Gehalt an Kühlgas im Bereich des Gasauslaßventils (28) auf einen zulässigen Wert abgesunken ist, was dann zum Schließen des Spülgasventils (30) bei anschließendem Druckausgleich mit Spülgas bis auf Atmosphärendruck führt und schließlich nach einer Überprüfung der Kühlgaskonzentration am Gasauslaß mit Hilfe des in die Zweigleitung (32) eingeschalteten Gas-Sensors (42) auf einen vorbestimmten Wert zum Druckausgleich zwischen dem Innenraum des Gehäuses (4) und der Umgebungsluft führt.

4. Vorrichtung nach den vorhergehenden Ansprüchen, **dadurch gekennzeichnet**, daß die mit dem Gehäuseinnenraum verbundene Gasauslaßleitung (11) in einen nach außen führenden Kamin (22) einmündet, wobei der die Spülgaskonzentration am Gasauslaß prüfende Gas-Sensor (42) über die Zweigleitung (32) mit dem Abschnitt der Gasauslaßleitung (11) verbunden ist, der das Gasauslaßventil (28) mit dem Kamin (22) verbindet und der Gas-Sensor (42) Teil einer elektrisch arbeitenden Auswerteeinheit ist, über die eine Anzeigeeinheit und/oder die Gaseinlaßventile (25,30) und/oder das Gasauslaßventil (18) und/oder das Evakuierventil (18) unmittelbar ansteuerbar sind.

5. Vorrichtung nach den vorhergehenden Ansprüchen, **dadurch gekennzeichnet**, daß mindestens ein die Gaskonzentration in der unmittelbaren Umgebung des Gehäuses (4) prüfender Gas-Sensor (21) vorgesehen ist, der mit einer Auswerteeinheit (41) zusammenwirkt, über die eine Anzeigeeinheit und/oder eine elektrisch arbeitende Zentraleinheit ansteuerbar ist, die ihrerseits zum Zwecke der Auslösung eines Sicherheitsprogramms die Kühlgas- und Spülgasventile (25, 30), und das Gasauslaßventil (28) in einer vom Sicherheitsprogramm bestimmten Reihenfolge ansteuert und im übrigen auf dieses Sicherheitsprogramm schaltet wenn der den Innendruck des Gehäuses (4) prüfende erste Druckfühler (19) dieser Auswerteeinheit (41) meldet, daß ein vorgegebener Mindestdruck in einer vorgegebenen Zeiteinheit nicht erreichbar ist.

6. Vorrichtung nach den vorhergehenden Ansprüchen, **dadurch gekennzeichnet**, daß in die von der Vakuumpumpe (8) zum Gehäuse (4) des Ofens führende Saugleitung (17) ein Evakuierventil (18) eingeschaltet ist und der Pumpenauslaß über einen Absaugstutzen (23) in einen Kamin (22a) einmündet, wobei der Absaugstutzen (23) mit der Zweigleitung (31) eines Kühlgas-Sensors (24) und/oder eines Sauerstoff-Sensors (39) verbunden ist, der seinerseits in den Schaltkreis der Auswerteeinheit (41) einbezogen ist.

7. Vorrichtung nach den vorhergehenden Ansprüchen, **dadurch gekennzeichnet**, daß in die vom Kühlgasvorratsbehälter (14) zum Gehäuse (4) des Ofens führende Gaseinlaßleitung (10) ein Kühlgaseinlaßventil (25) eingeschaltet ist, wobei an das Teilstück der Leitung zwischen Vorratsbehälter (14) und Ventil (25) ein Druckfühler (20) angeschlossen ist, der seinerseits mit der Auswerteeinheit (41) zusammenwirkt, die ihrerseits mit einem weiteren Druckfühler (19) verbunden ist, der über die Prüfleitung (40) mit dem Innenraum des Gehäuses (4) des Ofens in Verbindung steht, und die nach dem Aufheizen der Charge (7) und nach dem Evakuieren des Gehäuses (4) des Ofens den Abbruch des Wärmebehandlungsprozesses oder das Fluten des Gehäuses (4) mit Spülgas aus dem Spülgasvorratsbehälter (29) oder aber die Abschaltung des Heizaggregats (15, 15a, ...) mit einem anschließenden Öffnen des Kühlgaseinlaßventils (25) zum Zwecke des Abschreckens der Charge (7) bewirkt.

8. Vorrichtung nach den vorhergehenden Ansprüchen, **dadurch gekennzeichnet**, daß jedem der Gas-Sensoren (24,39,42) Durchflußwächter (33,34,bzw. 43, 44, 45) zugeordnet sind, die in Verbindung mit in die jeweilige Zweigleitung (31 bzw.32) eingeschalteten Prüfgashähnen (35 bzw. 36) eine genaue Abstimmung der Gas-Sensoren (24,35,42) ermöglichen.

9. Vorrichtung nach den vorhergehenden Ansprüchen, **dadurch gekennzeichnet**, daß die zentrale Auswerteeinheit (41) einerseits mit den Gaseinlaßventilen (25,30), dem Gasauslaßventil (28), dem Evakuierventil (18) dem Heizstrom-Schalter (47) und dem Gebläsemotor-Schalter (46) in Wirkverbindung steht und andererseits mit den Gas-Sensoren (24,39, 42) und den Druckfühlern (19,20) derart, daß bei über die vorgegebenen Werte für die Gaskonzentration im Gehäuse (4), im Absaugstutzen (17), im Gasauslaß (11) oder der Ofenumgebung und/oder bei Druckabfall im Gehäuse (4) oder der Kühlgasleitung (10) ein Sicherheitsprogramm in Gang bringbar ist, bei dem das Kühlgaseinlaßventil (25) geschlossen, das Gasauslaßventil (28) geöffnet, das Spülgaseinlaßventil (30) geöffnet und anschließend wieder geschlossen, das Gasauslaßventil (28) wieder geöffnet und bei Erreichen der zulässigen Kühlgaskonzentration in der Gasauslaßleitung (11), der Druckausgleich erzielbar ist.

10. Vorrichtung nach den vorhergehenden Ansprüchen, **dadurch gekennzeichnet**, daß die zentrale Auswerteeinheit (41) zum Zwecke der selbständigen Steuerung des Prozesses zum Abschrecken der Charge (7) einerseits sowohl mit dem Drucksensor (19) zur Überwachung des Innendrucks des Gehäuses (4) und mit dem Drucksensor (20) zur Ermittlung des Druckes in der Kühlgasleitung (10) verbunden ist, als auch andererseits mit den Gas-Sensoren (24, 39, 42) zur Ermittlung der Gaskonzentrationen am Gasauslaß (11) und am Absaugstutzen (23) und auch mit mindestens einem Gas-Sensor (21) zur Ermittlung der Gaskonzentration in der unmittelbaren Umgebung des Ofens und ebenso mit den Schaltern (46, 47) für den Gebläsemotor (12) und für das Heizaggregat (15, 15a,...) derart, daß nach dem Schließen des Evakuierventils (18) das Heizaggregat (15, 15a,...) abgeschaltet, das Kühlgaseinlaßventil (25) geöffnet und die Motor-Gebläseeinheit (12, 13) gestartet wird, wobei nach Erreichen eines bestimmten Gehäuseinnendrucks das Kühlgasventil (25) wieder geschlossen und nach abgeschlossener Abschreckung der Charge (7) das Spülgas in das Gehäuse (4) eingeleitet, die Motorgebläseeinheit (12, 13) wieder abgeschaltet und das Gasauslaßventil (28) geöffnet wird bis ein Druckausgleich zwischen der Umgebung und dem Gehäuseinnenraum (4) erfolgt ist.

## Claims

1. Apparatus for automatic monitoring of the operating safety and control of the process sequence in a vacuum thermal treatment furnace, in particular in a furnace operated using hydrogen gas as a cooling gas under excess pressure for hardening metal workpieces (5), with a housing (4), which contains the heating chamber (6) for accommodating the workpiece batch (7) and is connected to a vacuum pump (8), with gas inlet (9, 10) and gas outlet openings (11) leading into the heating chamber (6), a motor blower unit (12, 13), the impeller (13) of which circulates the cooling gas, a cooling-gas reservoir (14), a heating unit (15, 15a, ...) and with a heat exchanger (16) in the cooling-gas circuit, characterized in that a pressure detector (19) measuring the pressure in the housing (4) of the furnace and at least one gas sensor (21) disposed in the immediate vicinity of the furnace are provided, each of which, in the event of a predetermined pressure not being attained in the interior of the housing (4) and a concentration of gas becoming apparent at the same time in the vicinity of the furnace, initiate in conjunction with an evaluation unit (41) a safety programme, which effects immediate closing of the cooling-gas inlet valve (25), opening of the gas outlet valve (28) and opening of a rinsing-gas inlet valve (30) cut into a line (9), which connects a rinsing-gas reservoir (29) to the interior of the furnace housing (4), and thus ultimately brings about an equalization of pressure of the interior of the housing and the furnace environs depending on the concentration of cooling gas registered at the gas outlet valve (28) by a gas sensor (42) cut into a branch line (32) to the gas outlet line (11).

2. Apparatus according to claim 1, characterized in that cut into the suction line (17) leading from the housing (4) of the vacuum thermal treatment furnace to the vacuum pump (8) are an evacuating valve (18) and at least one gas sensor (24, 39), and that a first pressure detector (19), which establishes the pressure in the interior of the housing (4), and a second pressure detector (20), which establishes the pressure in the cooling-gas inlet line (10), are provided, and that at least one gas sensor (21) testing the furnace environs in the immediate vicinity of the vacuum thermal treatment furnace and a gas sensor (42) cut into the cooling-gas outlet line are disposed, and that following closure of the evacuating valve (18) at the start of the quenching process, a first measurement of the two pressure detectors (19 and/or 20) for the pressure in the interior of the housing (4) and for the pressure in the cooling-gas inlet line (10) causes either termination of the quenching process or else opening of the cooling-gas inlet valve (25), until the pressure in the housing (4) has attained a desired value, which is sensed by the first pressure detector (19), or else leads to termination of the ongoing quenching process if the gas sensor (21) for the gas concentration in the surrounding area misses a preset value, and that finally following closing of the cooling-gas inlet valve (25) and a permissible gas concentration in the furnace environs, the quenching process is ended and following relieving of the pressure in the housing (4) by opening the cooling-gas outlet valve (28), the housing (4) is filled with rinsing gas by opening of the rinsing-gas inlet valve (30) until the cooling-gas concentration in the gas outlet line (11) monitored by the gas sensor (42) has become uncritical.

3. Apparatus according to claims 1 or 2, characterized in that an evacuating valve (18) cut into the suction line (17) between vacuum pump (8) and housing (4) acts simultaneously in combination with a cooling-gas outlet valve (25) cut into the cooling-gas inlet line (10) and a first pressure detector (19), which measures the pressure in the interior of the housing (4), and when the evacuating valve (18) is closed, at a preset housing pressure and when the cooling- gas inlet valve (25) is closed at the same time, the signal to switch off the heating unit (15, 15a, ...) with ensuing opening of the cooling-gas inlet valve (25) is given, and depending on the rise in pressure in the housing (4) and/or pressure drop in the supply line (10), safety rinsing of the housing (4) with rinsing gas (N₂) and the ensuing equalization of pressure of the housing (4) is facilitated, the motor blower unit (12, 13) to circulate the cooling gas being switched on via the pressure detector (19) once a predetermined cooling-gas initial pressure has been reached when the cooling-gas inlet valve (25) is open, the detector (19) for the housing interior pressure keeping the cooling-gas circulation going up to the desired quenching temperature only in the event that a predefined working pressure is attained in the housing (4) and, in the event of a rise in the cooling-gas concentration in the environs of the thermal treatment furnace to a predefined value being established via a sensor (21), turning on a safety programme, which commences with the closing of the cooling- gas inlet valve (25) and the opening of the gas outlet valve (28) and continues via ensuing complete flooding of the housing (4) with rinsing gas until the content of cooling gas in the area of the gas outlet valve (28) has dropped to a permitted value, which then leads to closing of the rinsing-gas valve (30) on the ensuing equalization of pressure by the rinsing gas to atmospheric pressure and finally, following verification of the cooling-gas concentration at the gas outlet with the aid of the gas sensor (42) cut into the branch line (32) to a predetermined value, leads to the equalization of pressure between the interior of the housing (4) and the ambient air.

4. Apparatus according to the preceding claims, characterized in that the gas outlet line (11) connected to the housing interior leads into a flue (22) leading outwards, the gas sensor (42) testing the rinsing-gas concentration at the gas outlet being connected via the branch line (32) to the section of the gas outlet line (11) which connects the gas outlet valve (28) to the flue (22) and the gas sensor (42) forming part of an electrically operating evaluation unit, via which a display unit and/or the gas inlet valves (25, 30) and/or the gas outlet valve (28) and/or the evacuating valve (18) are directly controllable.

5. Apparatus according to the preceding claims, characterized in that at least one gas sensor (21) testing the gas concentration in the immediate vicinity of the housing (4) is provided, which acts in combination with an evaluation unit (41), via which a display unit and/or an electrically operating central unit is controllable, which for its part for the purpose of triggering a safety programme controls the cooling-gas and rinsing-gas valves (25, 30) and the gas outlet valve (28) in a sequence determined by the safety programme and also switches to this safety programme if the first pressure detector (19) testing the internal pressure of the housing (4) signals to this evaluation unit (41) that a preset minimum pressure is not attainable in a preset unit of time.

6. Apparatus according to the preceding claims, characterized in that cut into the suction line (17) leading from the vacuum pump (8) to the housing (4) of the furnace is an evacuating valve (18) and the pump outlet leads via a short suction piece (23) into a flue (22a), the short suction piece (23) being connected to the branch line (31) of a cooling-gas sensor (24) and/or an oxygen sensor (39), which for its part is included in the circuit of the evaluation unit (41).

7. Apparatus according to the preceding claims, characterized in that cut into the gas inlet line (10) leading from the cooling-gas reservoir (14) to the housing (4) of the furnace is a cooling-gas inlet valve (25), a pressure detector (20) being connected to the section of the line between the reservoir (14) and the valve (25), which detector acts for its part in combination with the evaluation unit (41), which for its part is connected to a further pressure detector (19), which is connected via the test line (40) to the interior of the housing (4) of the furnace, and which following heating of the batch (7) and following evacuation of the housing (4) of the furnace causes termination of the thermal treatment process or flooding of the housing (4) with rinsing gas from the rinsing-gas reservoir (29) or else switching off of the heating unit (15, 15a, ...) with ensuing opening of the cooling-gas inlet valve (25) for the purpose of quenching the batch (7).

8. Apparatus according to the preceding claims, characterized in that assigned to each of the gas sensors (24, 39, 42) are flow control instruments (33, 34 or 43, 44, 45), which in conjunction with the test gas taps (35 or 36) cut into each of the branch lines (31 or 32) facilitate precise coordination of the gas sensors (24, 39, 42).

9. Apparatus according to the preceding claims, characterized in that the central evaluation unit (41) is effectively connected on the one hand to the gas inlet valves (25, 30), the gas outlet valve (28), the evacuating valve (18), the heating switch (47) and the blower motor switch (46) and on the other hand to the gas sensors (24, 39, 42) and the pressure detectors (19, 20) in such a way that a safety programme can be set in operation via the preset values for the gas concentration in the housing (4), in the short suction piece (23), in the gas outlet (11) or the furnace environs and/or in the event of a pressure drop in the housing (4) or the cooling-gas line (10), in which programme the cooling-gas inlet valve (25) is closed, the gas outlet valve (28) opened, the rinsing-gas inlet valve (30) opened and then closed again, the gas outlet valve (28) reopened and when the permissible cooling-gas concentration is attained in the gas outlet line (11), equalization of pressure is achievable.

10. Apparatus according to the preceding claims, characterized in that the central evaluation unit (41) is connected for the purpose of automatic control of the process for quenching the batch (7) on the one hand to both the pressure sensor (19) for monitoring the internal pressure of the housing (4) and to the pressure sensor (20) for establishing the pressure in the cooling-gas line (10), and on the other hand to the gas sensors (24, 39, 42) for establishing the gas concentrations at the gas outlet (11) and at the short suction piece (23) and also to at least one gas sensor (21) for establishing the gas concentration in the immediate vicinity of the furnace and likewise to the switches (46, 47) for the blower motor (12) and for the heating unit (15, 15a, ...) in such a way that following closure of the evacuating valve (18), the heating unit (15, 15a, ...) is turned off, the cooling-gas inlet valve (25) is opened and the motor blower unit (12, 13) is started, the cooling-gas valve (25) being closed once again on attainment of a certain housing internal pressure and, once quenching of the batch (7) has been concluded, the rinsing gas being introduced into the housing (4), the motor blower unit (12, 13) being turned off once again and the gas outlet valve (28) being opened until equalization of the pressure between the surrounding area and the housing interior (4) has been achieved.

## Revendications

1. Dispositif pour la surveillance automatique de la sécurité de fonctionnement et pour la commande du déroulement du processus dans un four de traitement thermique sous vide, en particulier un four utilisant de l'hydrogène gazeux comme gaz de refroidissement sous surpression pour tremper des pièces métalliques travaillées (5), comprenant une carcasse (4) qui renferme la chambre de chauffage (6) destinée à recevoir la charge de pièces (7) à traiter, et est raccordée à une pompe à vide, des ouvertures d'admission de gaz (9, 10) et de sortie de gaz (11) débouchant dans la chambre de chauffage (6), un ensemble moteur-ventilateur (12, 13) dont la roue de ventilateur (13) fait circuler le gaz de refroidissement, un réservoir de gaz de refroidissement (14), un appareil de chauffage (15, 15a,...) et un échangeur de chaleur (16) dans le circuit de gaz de refroidissement, caractérisé en ce qu'on a prévu un capteur de pression (19) mesurant la pression dans la carcasse (4) du four et au moins un détecteur de gaz (21) installé dans l'environnement immédiat du four, qui déclenchent, chacun en liaison avec une unité d'exploitation (41), au cas où une pression prédéterminée dans l'espace intérieur de la carcasse (4) n'est pas atteinte et une concentration de gaz s'établit simultanément dans l'environnement du four, un programme de sécurité produisant la fermeture immédiate de la soupape d'admission de gaz de refroidissement (25), l'ouverture de la soupape de sortie de gaz (28) et l'ouverture d'une soupape d'admission de gaz de lavage (30) interposée dans un conduit (9) reliant un réservoir de gaz de lavage (29) à l'espace intérieur de la carcasse de four (4), ce qui provoque en fin de compte, en fonction de la concentration de gaz de refroidissement à la soupape de sortie de gaz (28), concentration qui est enregistrée par un détecteur de gaz (42) monté dans un conduit d'embranchement (32) du conduit de sortie de gaz (11), l'égalisation de pression entre l'espace intérieur de la carcasse et l'environnement du four.

2. Dispositif selon la revendication 1, caractérisé en ce qu'une soupape d'évacuation (18) et au moins un détecteur de gaz (24, 39) sont montés dans le conduit d'aspiration (17) menant de la carcasse (4) du four de traitement thermique sous vide à la pompe à vide (8), que l'on a prévu un premier capteur de pression (19) déterminant la pression dans l'espace intérieur de la carcasse (4) et un deuxième capteur de pression (20) déterminant la pression dans le conduit d'admission de gaz de refroidissement (10), qu'au moins un détecteur de gaz (21), contrôlant l'environnement du four, est installé à proximité immédiate du four de traitement thermique sous vide et un autre détecteur de gaz (42) est installé dans le conduit de sortie de gaz de refroidissement (11), que, après la fermeture de la soupape d'évacuation (18) au début de l'opération de trempe, une première mesure des deux capteurs de pression (19 et 20), servant respectivement à déterminer la pression dans l'espace intérieur de la carcasse (4) et la pression dans le conduit d'admission de gaz de refroidissement (10), provoque soit l'interruption de l'opération de trempe soit l'ouverture de la soupape d'admission de gaz de refroidissement (25), jusqu'à ce que la pression dans la carcasse (4) ait atteint une valeur de consigne détectée par le premier capteur de pression (19), ou encore, si le détecteur de gaz (21) pour déterminer la concentration de gaz dans l'environnement constate le dépassement d'une valeur prédéterminée, l'interruption de l'opération de trempe en cours, et que, enfin, après la fermeture de la soupape d'admission de gaz de refroidissement (25) alors qu'une concentration de gaz admissible existe dans l'environnement du four, l'opération de trempe est terminée et, à la suite de la détente de la carcasse (4) par l'ouverture de la soupape de sortie de gaz de refroidissement (28), la carcasse (4) est remplie de gaz de lavage par l'ouverture de la soupape d'admission de gaz de lavage (30), jusqu'à ce que la concentration de gaz de refroidissement dans le conduit de sortie de gaz (11), concentration qui est surveillée par le détecteur de gaz (42), soit devenue non critique.

3. Dispositif selon la revendication 1 ou 2, caractérisé en ce qu'une soupape d'évacuation (18), interposée dans le conduit d'aspiration (17) entre la pompe à vide (8) et la carcasse (4), coopère simultanément avrec une soupape de sortie de gaz de refroidissement (25) montée dans le conduit d'admission de gaz de refroidissement (10) et un premier capteur de pression (19) qui mesure la pression dans l'espace intérieur de la carcasse (4), l'agencement étant tel que lorsque la soupape d'évacuation (18) est fermée à une pression prédéterminée de la carcasse et la soupape d'admission de gaz de refroidissement (25) est fermée en même temps, un signal est délivré pour arrêter l'appareil de chauffage (15, 15a,...), ce qui est suivi de l'ouverture de la soupape d'admission de gaz de refroidissement (25), permettant le lavage de sécurité de la carcasse (4) par du gaz de lavage (N₂), suivi de l'égalisation de pression de la carcasse (4), en fonction de l'élévation de la pression dans la carcasse (4) et/ou la chute de pression dans le conduit d'amenée (10), l'ensemble moteur-ventilateur (12, 13) étant mis en marche, en vue de la circulation de gaz de refroidissement, lorsqu'une pression initiale prédéterminée de gaz de refroidissement est atteinte, ce qui est détecté par le capteur de pression (19), la soupape d'admission de gaz de refroidissement (25) étant ouverte, le capteur (19) pour la pression interne de la carcasse maintenant la circulation de gaz de refroidissement seulement en service lorsqu'une pression prédéterminée est atteinte dans la carcasse (4) et jusqu'à une température de trempe désirée, un programme de sécurité étant enclenché en cas d'élévation à une valeur prédéterminée, constatée par un détecteur (21), de la concentration de gaz de refroidissement dans l'environnement du four de traitement thermique, programme qui commence par la fermeture de la soupape d'admission de gaz de refroidissement (25) et l'ouverture de la soupape de sortie de gaz (28) et se poursuit par un remplissage complet consécutif de la carcasse (4) avec du gaz de lavage, jusqu'à ce que la teneur en gaz de refroidissement dans la zone de la soupape de sortie de gaz (28) soit tombée à une valeur admissible, ce qui conduit à la fermeture de la soupape d'admission de gaz de lavage (30), suivie de l'égalisation de pression par du gaz de lavage jusqu'à la pression atmosphérique et conduit finalement, après un contrôle de la concentration de gaz de refroidissement à une valeur prédéterminée sur la sortie de gaz, à l'aide du détecteur de gaz (42) monté dans le conduit d'embranchement (32), à l'égalisation de pression entre l'espace intérieur de la carcasse (4) et l'air environnant.

4. Dispositif selon les revendications précédentes, caractérisé en ce que le conduit de sortie de gaz (11), relié à l'espace intérieur de la carcasse, débouche dans une cheminée (22) menant à l'extérieur, le détecteur de gaz (42) contrôlant la concentration de gaz de lavage à la sortie de gaz, étant relié par le conduit d'embranchement (32) à la partie du conduit de sortie de gaz (11) reliant la soupape de sortie de gaz (28) à la cheminée (22) et le détecteur de gaz (42) faisant partie d'une unité d'exploitation de type électrique, par laquelle peuvent être commandées directement une unité d'indication et/ou les soupapes d'admission de gaz (25, 30) et/ou la soupape de sortie de gaz (18) et/ou la soupape d'évacuation (18).

5. Dispositif selon les revendications précédentes, caractérisé en ce que l'on a prévu au moins un détecteur de gaz (21) contrôlant la concentration de gaz dans l'environnement immédiat de la carcasse (4) et coopérant avec une unité d'exploitation (41) par laquelle peuvent être commandées une unité d'indication et/ou une unité centrale de type électrique, laquelle commande à son tour, en vue du déclenchement d'un programme de sécurité, les soupapes de gaz de refroidissement et de gaz de lavage (25, 30), ainsi que la soupape de sortie de gaz (28), dans un ordre de succession fixé par le programme de sécurité, et qui produit par ailleurs la commutation sur ce programme de sécurité lorsque le premier capteur de pression (19), contrôlant la pression interne de la carcasse (4), informe ladite unité d'exploitation (41) qu'une pression minimale préfixée ne peut pas être atteinte dans un temps préfixé.

6. Dispositif selon les revendications précédentes, caractérisé en ce qu'une soupape d'évacuation (18) est interposée dans le conduit d'aspiration (17) menant de la pompe à vide (8) à la carcasse (4) du four, et la sortie de la pompe débouche à travers une tubulure d'extraction (23) dans une cheminée (22a), la tubulure d'extraction (23) étant reliée au conduit d'embranchement (31) d'un détecteur de gaz de refroidissement (24) et/ou d'un détecteur d'oxygène (39), lui-même inclus dans le circuit électrique de l'unité d'exploitation (41).

7. Dispositif selon les revendications précé dentes, caractérisé en ce qu'une soupape d'admission de gaz de refroidissement (25) est montée dans le conduit d'admission de gaz (10) menant du réservoir de gaz de refroidissement (14) à la carcasse (4) du four, un capteur de presseur (20) étant raccordé au tronçon de ce conduit compris entre le réservoir (14) et la soupape (25), capteur qui coopère avec l'unité d'exploitation (41), elle-même connectée à un autre capteur de pression (19) qui communique par un conduit de contrôle (40) avec l'espace intérieur de la carcasse (4) du four et qui, après le chauffage de la charge (7) et après l'évacuation de la carcasse (4) du four, produit l'interruption du processus de traitement thermique ou le remplissage de la carcasse (4) avec du gaz de lavage provenant du réservoir de gaz de lavage (29), ou encore l'arrêt de l'appareil de chauffage (15, 15a, ...), suivi de l'ouverture de la soupape d'admission de gaz de refroidissement (25) en vue de la trempe de la charge (7).

8. Dispositif selon les revendications précédentes, caractérisé en ce qu'un contrôleur de débit (33, 34 ou 43, 44, 45) est coordonné à chacun des détecteurs de gaz (24, 39, 42), les contrôleurs de débit permettant, en combinaison avec des robinets d'admission de gaz à contrôler (35 ou 36) montés dans les conduits d'embranchement (31 ou 32) concernés, l'ajustement précis des détecteurs de gaz (24, 39, 42).

9. Dispositif selon les revendications précédentes, caractérisé en ce que l'unité d'exploitation centrale (41) est en liaison fonctionnelle d'une part avec les soupapes d'admission de gaz (25, 30), la soupape de sortie de gaz (28), la soupape d'évacuation (18), l'interrupteur (47) pour le courant de chauffage et l'interrupteur (46) pour le moteur du ventilateur et, d'autre part, avec les détecteurs de gaz (24, 39, 42) et les capteurs de pression (19, 20), de manière qu'en cas de dépassement des valeurs prédéterminées pour la concentration de gaz dans la carcasse (4), le conduit d'aspiration (17), la sortie de gaz (11) ou dans l'environnement du four et/ou en cas de chute de pression dans la carcasse (4) ou le conduit de gaz de refroidissement (10), un programme de sécurité puisse être déclenché, programme selon lequel la soupape d'admission de gaz de refroidissement (25) est fermée, la soupape de sortie de gaz (28) est ouverte, la soupape d'admission de gaz de lavage (30) est ouverte puis refermée et la soupape de sortie de gaz (28) est de nouveau ouverte et de manière que l'égalisation de pression soit réalisable lorsque la concentration de gaz de refroidissement atteint sa valeur admissible dans le conduit de sortie de gaz (11).

10. Dispositif selon les revendications précédentes, caractérisé en ce que, en vue de la commande automatique du processus de trempe de la charge (7), l'unité d'exploitation centrale (41) est reliée d'une part au capteur de pression (19) pour surveiller la pression interne de la carcasse (4) et aussi au capteur de pression (20) pour déterminer la pression dans le conduit de gaz de refroidissement (10) et, d'autre part, aux détecteurs de gaz (24, 39, 42) pour déterminer les concentrations de gaz à la sortie de gaz (11) et sur la tubulure d'extraction (23), ainsi qu'à au moins un détecteur de gaz (21) pour déterminer la concentration de gaz dans l'environnement immédiat du four, de même qu'aux interrupteurs (46, 47) pour le moteur (12) du ventilateur et l'appareil de chauffage (15, 15a, ...), de telle sorte qu'après la fermeture de la soupape d'évacuation (18), l'appareil de chauffage (15, 15a, ...) est arrêté, la soupape d'admission de gaz de refroidissement (25) est ouverte et l'ensemble moteur-ventilateur (12, 13) est mis en marche, la soupape de gaz de refroidissement (25) étant de nouveau fermée lorsqu'une pression interne déterminée de la carcasse est atteinte et, quand la trempe de la charge (7) est terminée, le gaz de lavage est introduit dans la carcasse (4), l'ensemble moteur-ventilateur (12, 13) est de nouveau arrêté et la soupape de sortie de gaz (28) est ouverte, jusqu'à ce qu'une égalisation de pression se soit établie entre l'environnement et l'espace intérieur de la carcasse (4).
